# EUROPÄISCHE PATENTSCHRIFT

(11) **EP 1 057 148 B1**
(45) Veröffentlichungstag und Bekanntmachung des Hinweises auf die Patenterteilung: **28.04.2004**
(21) Anmeldenummer: 99964684.7
(22) Anmeldetag: 29.12.1999
(51) Int. Cl.: G08B 13/24

(54) **WARENSICHERUNGSELEMENT**
ANTI-THEFT ELEMENT
ELEMENT DE SECURITE POUR MARCHANDISES

(30) Priorität: 29.12.1998 DE 29823167 U
(43) Veröffentlichungstag der Anmeldung: 06.12.2000
(73) Patentinhaber: Georg Siegel Gesellschaft mit beschränkter Haftung zur Verwertung von gewerblichen Schutzrechten, 59174 Kamen (DE)
(72) Erfinder: SIEGEL, Georg, D-59192 Bergkamen (DE)
(74) Vertreter: Schneider, Uwe, Dipl.-Ing.
(86) Internationale Anmeldenummer: PCT/EP1999/010440
(87) Internationale Veröffentlichungsnummer: WO 2000/039766

(56) Entgegenhaltungen:
- WO-A-90/03652
- US-A- 4 510 489

## Beschreibung

Die Erfindung betrifft ein Warensicherungselement für akustomagnetische Sicherungssysteme, mit einer in einem Gehäuse angeordneten, wenigstens ein Magnetelement und ein Metallplättchen umfassenden Baugruppe, wobei das Magnetelement durch die Anordnung einer in Nordpol- oder Südpol-Ausrichtung polarisierten Magnetfolie gebildet ist,

Derartige in sogenannten Akustomagnetik-Systemen unter Anwendung akustomagnetischer Technologie anwendbare Warensicherungselemente, auch AM-Etikett genannt, sind an sich bekannt und umfangreich im Einsatz. Sie dienen der Identifizierung von Waren, auf die solche Etiketten aufgebracht oder in die solche Etiketten eingebracht sind.

Vorbekannte AM-Etiketten bestehen aus einem Kunststoffgehäuse, einem Metallplättchen und einem Magnetplättchen. Das Magnetplättchen ist mit einer Nord-Süd-Polung versehen und das Metallplättchen in exakt festgelegtem Abstand zu diesem positioniert. Auch die Dimensionen der beiden Plättchen sind exakt vorgegeben. Die Toleranzen liegen im Bereich von zehntel Millimetern.

Akustomagnetische Systemschleusen, bestehend aus Sende- und Empfangseinheiten, erfassen die Resonanz bei einer Frequenz von etwa 58 kHz derartiger Etiketten und lösen aus. Um solche Etiketten nicht zur Auslösung zu bringen, werden durch große Kupferspulen hohe Wechselströme erzeugt, die die auf dem Magnetstreifen befindlichen Nord-Südpol-Struktur löschen. Damit sprechen die akustomagnetischen Systemschleusen nicht mehr an.

Allerdings lassen sich solche Etiketten auch sehr leicht manipulieren. Dies erfolgt beispielsweise durch mutwillige Deaktivierung.

Es gibt Einsatzbereiche, die besonders diebstahlempfindlich sind, beispielsweise CD-Abteilungen von Warenhäusern, Musikgeschäften und dergleichen. Hier wird anstelle der deaktivierbaren Etiketten ein anderes System verwendet, wobei die Etiketten in sogenannte Safer eingebracht sind, die im Geschäft verbleiben. Aber auch hier lassen sich durch Druckausübung, mechanische Verbiegung oder durch Löschung im oben beschriebenen Sinne die Sicherungssysteme manipulieren.

Aus der US-PS 4 510 489 ist ein Warensicherungselement bekannt, bei dem das Magnetelement durch Anordnung von zwei magnetischen Materialien mit hoher Koerzitivität an einander gegenüberliegenden Enden eines magnetisierbaren Streifens gebildet wird, wobei die beiden magnetisch hochkoerzitiven Materialien so angeordnet sind, daß diese eine einzelne Polpaar-Ausrichtung induzieren.

Der vorliegenden Erfindung liegt unter Berücksichtigung des o. g. Standes der Technik die Aufgabe zugrunde, ein Warensicherungselement bereitzustellen, welches ohne Vergrößerung der Bauform Manipulationen weitestgehend ausschließt.

Zur technischen Lösung dieser Aufgabe wird mit der Erfindung ein Warensicherungselement der gattungsgemäßen Art dadurch weitergebildet, daß es nicht deaktivierbar ist, also permanent aktiviert ausgebildet ist.

Technisch wird diese Aufgabe dadurch gelöst, daß ein in Nordpol-Ausrichtung polarisierter Streifen (5) der Magnetfolie und ein in Südpolausrichtung polarisierter Streifen (6) der Magnetfolie an gegenüberliegenden Seiten des Warensicherungselementes (1) eingebracht sind. Es hat sich überraschend herausgestellt, daß flexible Magnetstreifen, je einer mit einer Nordpol-Ausrichtung und einer mit einer Südpol-Ausrichtung, an gegenüberliegenden Seiten des Etiketts angeordnet, zusammen mit dem Metallplättchen auf eine Frequenz von etwa 58 kHz einjustierbar sind. Hierfür ist die Dimension der Magnetstreifen und der Abstand gegenüber dem Metallplättchen wesentlich. Es hat sich als besonders vorteilhaft herausgestellt ein Magnetfolienstreifen von ca. 1,4 mm Höhe, etwa 1,5cm Länge und einer Breite von etwa 2 mm. Diese Streifen werden an diagonal gegenüberliegenden Seiten des Etiketts angeordnet. Es hat sich überraschend herausgestellt, daß sich derartige Etiketten mit herkömmlichen Deaktiviereinheiten nicht mehr deaktivieren lassen.

Solche permanent aktivierten Etiketten eignen sich somit besonders für Systeme, bei denen das Sicherungselement innerhalb eines Sicherungsbereiches verbleibt. Es können also spezielle Sicherungsgehäuse, sogenannte Safer, mit erfindungsgemäßen Etiketten versehen sein, so daß die Safer-Etiketten nicht mehr manipulierbar sind. Somit ergibt sich dann eine erhöhte Sicherheit. Dabei werden die Bauformen nicht vergrößert, sondern allenfalls Miniaturisierungen ermöglicht. Der wirtschaftliche Herstellungsaufwand bleibt dabei gering.

Weitere Vorteile und Merkmale der Erfindung ergeben aus der folgenden Beschreibung anhand der Figuren. Dabei zeigen:
- Fig. 1 -: eine schematische perspektivische Ansicht eines Ausführungsbeispiels für ein Warensicherungselement;
- Fig. 2 -: eine Draufsicht auf das Element gemäß Figur 1 und
- Fig. 3 -: eine Stirnansicht des Elementes gemäß Figur 1.

In den Figuren 1 bis 3 ist ein Ausführungsbeispiel für ein Warensicherungselement 1 gezeigt. Dies besteht aus einem Träger 2, in welchen die Metallplatte 3, beispielsweise sogenanntes Metglas eingesetzt ist. Wie Figur 3 zeigt, hat der Träger 2 einen Querschnitt mit abgerundeten Längskanten.

Auf einer Oberfläche des Trägers ist ein Rahmen 4 positioniert, und zwar vorzugsweise als Montagehilfe.

Einander diagonal gegenüberliegend sind Magneten 5 und 6 angeordnet. Dabei handelt es sich um die Streifen einer flexiblen Folie mit entsprechender Polarisierung.

Die Abmessungen des Warensicherungselementes 1 entsprechen im wesentlichen den Abmessungen an sich bekannter Warensicherungselement, so daß diese ohne weiteres ersetzt werden können, ohne daß dazu neue Vorrichtungen nötig sind.

Das beschriebene Ausführungsbeispiel dient der Erläuterung und ist nicht beschränkend.

### Sachnummernliste

- 1 -: Warensicherungselement
- 2 -: Träger
- 3 -: Metallplatte
- 4 -: Rahmen
- 5 -: Magnet
- 6 -: Magnet

## Patentansprüche

1. Warensicherungselement (1) für akustomagnetische Sicherungssysteme, mit einer in einem Gehäuse angeordneten, wenigstens ein Magnetelement (5, 6) und ein Metallplättchen (3) umfassenden Baugruppe, wobei das Magnetelement (5, 6) durch die Anordnung einer in Nordpol- oder Südpol-Ausrichtung polarisierten Magnetfolie gebildet ist,
**dadurch gekennzeichnet, daß**
ein in Nordpol-Ausrichtung polarisierter Streifen (5) der Magnetfolie und ein in Südpolausrichtung polarisierter Streifen (6) der Magnetfolie an gegenüberliegenden Seiten des Warensicherungselementes (1) eingebracht sind.

2. Warensicherungselement (1) nach einem der vorhergehenden Ansprüche, **dadurch gekennzeichnet, daß** die Magnetfolie (5, 6) in Maßen von 1,4 mm Höhe, 1,5 cm Länge und etwa 2 mm Breite ausgebildet ist.

3. Warensicherungselement (1) nach einem der vorhergehenden Ansprüche, **dadurch gekennzeichnet, daß** die in Nordpol-Ausrichtung und in Südpol-Ausrichtung magnetisierten Magnetfolienstreifen (5, 6) und das Metallplättchen (3) auf eine Resonanz von ca. 58 kHz justiert sind.

4. Warensicherungselement (1 nach einem der vorhergehenden Ansprüche, **dadurch gekennzeichnet, daß** dieses in Gehäuseabmessungen bisher geläufiger AM-Etiketten eingebracht ist.

## Claims

1. An anti-theft element for use with acoustomagnetic anti-theft systems containing a subassembly, arranged in a housing and comprising at least one magnetic element (5, 6) and a thin metal plate (3), wherein the magnetic element (5, 6) is formed from a polarized flexible magnetic foil being aligned in a north pole and a south pole direction, respectively,
**characterized in that**
one strip (5) of the magnetic foil polarized in a north pole alignment and one strip (6) of the magnetic foil polarized in a south pole alignment are brought in at opposite sides of the anti-theft element (1 ).

2. An anti-theft element (1) according to one of the preceeding claims, **characterized by** the fact that the magnetic foil (5, 6) has a height of 1,4 mm, a length of 1,5 cm and a width of approximately 2 mm.

3. An anti-theft element (1) according to one of the preceeding claims, **characterized by** the fact that the strips (5, 6) of the magnetic foil which are magnetized with a north pole alignment and a south pole alignment and the thin metal plate (3) are adjusted to a resonance of approximatelxy 58 kHz.

4. An anti-theft element (1) according to one of the preceeding claims, **characterized by the fact that** the anti-theft element (1) is accommodated in a housing with dimensions that correspond to conventional AM labels.

## Revendications

1. Élément de securité pour marchandises (1) pour systémes de securité acousto-magnétiques, avec un sous-groupe, arrangé dans une caisse et comportant au moins un élément magnétique (5, 6) et une lamette métallique (3) dans lequel l'élément magnétique (5, 6) est formé par une feuille magnétique polarisé, qui est arrangé dans un arrangement au pôle nord magnétique ou au pôle sud magnétique,
characterisé en ce
q'une bande (5) de cette feuille magnétique polarisé dans un alignement au pôle nord magnétique et une bande (6) de cette feuille magnétique polarisé dans un alignement au pôle sud magnétique sont arrangées aux côtés opposés de cet élément de securité pour marchandises (1 ).

2. Élément de securité pour marchandises (1) selon une quelconque des revendications précédentes, **caractérisé en ce que** la feuille magnétique (5, 6) est formée en dimensions avec une hauteur de 1,4 mm, une longueur de 1,5 cm et une largeur d'approximativement de 2 mm.

3. Élément de securité pour marchandises (1) selon une quelconque des revendications précédentes, **caractérisé en ce que** les bandes (5, 6) du feuille magnétique magnétisé dans l'alignement au pôle nord magnétique et dans l'alignement au pôle sud magnétique et la lamette métallique (3) sont ajustés a une résonance approximativement de 58 kHz.

4. Élément de securité pour marchandises (1) selon une quelconque des revendications précédentes, **caractérisé en ce que** l'element de securité pour marchandises (1) est accomodé avec des dimensions d'une caisse pour étiquettes jusqu'á présent connaissantes de type AM.
